# EUROPÄISCHE PATENTSCHRIFT

(11) **EP 0 264 436 B1**
(45) Veröffentlichungstag und Bekanntmachung des Hinweises auf die Patenterteilung: **14.02.1990**
(21) Anmeldenummer: 87903289.4
(22) Anmeldetag: 28.04.1987
(51) Int. Cl.: A63C 9/084, A63C 9/081

(54) **SICHERHEITSSKIBINDUNG, INSBESONDERE FERSENHALTER**
SAFETY FASTENER FOR SKIS, IN PARTICULAR HEEL FASTENER
FIXATION DE SECURITE POUR SKIS, EN PARTICULIER FIXATION DU TALON

(30) Priorität: 30.04.1986 AT 1163/86
(43) Veröffentlichungstag der Anmeldung: 27.04.1988
(73) Patentinhaber: TMC CORPORATION, CH-6340 Baar/Zug (CH)
(72) Erfinder: Freisinger, Henry, A-1210 Wien (AT); Stritzl, Karl, A-1020 Wien (AT); Luschnig, Franz, A-2514 Traiskirchen (AT)
(74) Vertreter: Szász, Tibor, Dipl.-Ing.
(86) Internationale Anmeldenummer: EP8700230
(87) Internationale Veröffentlichungsnummer: WO8706485

(56) Entgegenhaltungen:
- AT-A- 359 409
- AT-A- 376 898
- CH-A- 488 467
- FR-A- 2 405 723
- FR-A- 2 411 019
- FR-A- 2 548 032

## Beschreibung

Die Erfindung bezieht sich auf eine Sicherheitsskibindung, insbesondere Fersenhalter, nach dem Oberbegriff des Patentanspruches 1.

Ein Fersenhalter der eingangs genannten Art ist in der DE-OS 17 03 719 beschrieben. Bei dieser Ausführung handelt es sich um eine Sicherheitsskibindung, die den Schuh sowohl in vertikaler als auch in horizontaler Richtung freigibt. Diese Bindung weist eine federbelastete Rastvorrichtung auf, die mit zwei Rastelementen zusammenwirkt. Eines dieser Rastelemente sperrt die Bewegung der Bindung nach oben, das andere Rastelement die Bewegung nach der Seite. Tritt in einer Richtung eine Belastung auf, so drückt das zugehörige Rastelement die Rastvorrichtung gegen die Kraft der Feder zurück und reduziert dabei die zur Auslösung nötige Federkraft bei Verschwenkung in der dazu senkrechten Richtung. Durch die Bewegung der Rastvorrichtung in einer Richtung wird aber die Verrastung in der dazu senkrechten Richtung gelockert, da sich die Rastvorrichtung von dem zugehörigen Rastelement entfernt. Bei der Verwendung einer einzigen Rastvorrichtung, die sowohl mit einem Rastelement für die vertikale Bewegung, als auch mit einem Rastelement für die horizontale Bewegung zusammenwirkt, ergeben sich somit prinzipielle Schwierigkeiten bei der Abstimmung der beiden Verrastungen.

In der AT-PS 380 174 ist ein Fersenhalter dargestellt, der ein Gehäuse mit einer Rastvorrichtung zeigt, welches um eine grundplattenfeste Hochachse gegen die Kraft einer Feder verschwenkbar ist. Die Rastvorrichtung besteht aus zwei Hebeln, die beide an derselben Achse am Gehäuse angelenkt sind, wobei der die Horizontalverschwenkung steuernde Hebel in einer Aussparung des die vertikale Verschwenkung steuernden Hebels untergebracht ist. Der die Horizontalverschwenkung steuernde Hebel ist am Gehäuse federnd abgestützt und trägt eine Steuerkurve, die mit einer an einem Fortsatz der skifesten Grundplatte montierten Rolle zusammenwirkt. Somit sind bei dieser bekannten Lösung tatsächlich drei Federn vorhanden.

Die Erfindung hat sich die Aufgabe gestellt, eine Sicherheitsskibindung der eingangs genannten Art zu schaffen, die eine gesteuerte vertikale und diagonale Auslösung aufweist, ohne die Nachteile der oben angeführten Lösungen zu besitzen.

Erreicht wird das gesetzte Ziel erfindungsgemäß durch die im Anspruch 1 enthaltenen kennzeichnenden Merkmale.

Durch die erfindungsgemäße Zweiteilung der Rastvorrichtung in eine Rastschwinge und ein Steuerglied, welche die Rastelemente für die vertikale und die horizontale Bewegung darstellen und mit dem Sohlenhalter bzw. dem Fortsatz der Platte zusammenwirken, erhält man eine gesteuerte Diagonalauslösung. Erfolgt eine Belastung des Fersenhalters in der vertikalen Richtung, so bleibt der Eingriff des Rastelementes für die horizontale Bewegung mit dem ihm zugeordneten Bauteil der Rastvorrichtung aufrecht.

Durch die Merkmale der Ansprüche 2 und 3 wird ein besonders kompakter Aufbau der Rastvorrichtung, bestehend aus Rastschwinge und Steuerglied, gewährleistet. Außerdem steht dem Konstrukteur durch die Form der Steuerung eine freiere Wahl bei der Bestimmung der Abmessungen offen. Durch die Merkmale des Anspruches 4 wird eine unmittelbare Kraftübertragung gewährleistet. Zur Optimierung der Hebelübersetzung bei horizontaler und vertikaler Auslösung dienen die Merkmale des Anspruches 5.

Durch die Merkmale der Ansprüche 6 bis 8 werden bevorzugte Ausführungsformen des Fortsatzes und der Anordnung von Fortsatz und Steuerglied unter Schutz gestellt.

Bei der technischen Lösung der diagonalen Steuerung eines Fersenhalters, wie sie im Anspruch 1 geschützt ist, kommt es auf die Relativbewegung zwischen der Rastvorrichtung im Gehäuse und dem Fortsatz auf der Platte an, wobei gleichgültig ist, ob der Fortsatz skifest und das Gehäuse verschwenkbar oder das Gehäuse skifest und der Fortsatz verschwenkbar ist. Deswegen kann die Platte, die den Fortsatz trägt, als skifeste Grundplatte oder als um eine skifeste Hochachse drehbare Schwenkplatte ausgebildet sein. Der Sohlenhalter, der durch die Rastvorrichtung in Fahrtstellung gehalten wird, kann dabei entweder auf dem Gehäuse oder an der den Fortsatz tragenden platte angelenkt sein.

Durch die Merkmale des Anspruches 9 wird die Diagonalsteuerung bei einem Fersenhalter ermöglicht, bei welchem der Sohlenhalter am Gehäuse angelenkt ist und dieses um eine Hochachse der skifesten Grundplatte verschwenkbar ist, wobei die Grundplatte auch den Fortsatz trägt.

Ebenso kann ein Fersenhalter verwirklicht werden, der in Verbindung mit einer Schwenkplatte steht und im Zusammenwirken mit einem Vorderbacken eine sogenannte Mittelpunktsbindung darstellt.

Nach den Merkmalen des Anspruches 10 ist das Gehäuse an einer um die Hochachse der skifesten Grundplatte drehbaren Schwenkplatte vorgesehen, wobei der Sohlenhalter am Gehäuse angelenkt und der Fortsatz an der Grundplatte ausgebildet ist.

Nach den Merkmalen des Anspruches 13 ergeben sich für die willkürliche Auslösung besonders günstige Hebelverhältnisse.

Nach den Merkmalen des Anspruches 11 ist das Gehäuse einstückig mit der skifesten Grundplatte ausgebildet und der Fortsatz an der um die Hochachse der Grundplatte drehbar gelagerten Schwenkplatte vorgesehen, wobei der Sohlenhalter am hinteren Ende der Schwenkplatte angelenkt ist. Die Merkmale der Ansprüche 12 und 14 kennzeichnen bei dieser Ausführungsform eine vorteilhafte Ausgestaltung der Steuerkurve am Sohlenhalter und ermöglichen eine einwandfreie Anordnung des Auslösehebels.

Weitere Merkmale, Vorteile und Einzelheiten der Erfindung werden nun anhand der Zeichnung, die mehrere Ausführungsbeispiele darstellt, näher beschrieben. Es zeigen :
Fig. 1 erstes Ausführungsbeispiel einer erfindungsgemäßen Sicherheitsskibindung, insbesondere Fersenhalter, in Fahrtstellung im Längsschnitt
Fig. 2 Fersenhalter analog Fig. 1 am Auslösepunkt nach vertikaler Verschwenkung
Fig.2a eine Abwandlung des ersten Ausführungsbeispieles analog zu Fig. 2
Fig. 3 Draufsicht auf Fersenhalter in Fahrtstellung
Fig. 4 Fersenhalter nach der Schnittlinie IV-IV in Fig. 1 bei horizontaler Verschwenkung unter Weglassung von Sohlenhalter und Auslösehebel
Fig. 5 Detail der Steuerung mit zwei Fortsätzen in Fahrtstellung
Fig. 6 Detail der Steuerung mit zwei Fortsätzen bei horizontaler Verschwenkung
Fig. 7a-d Rastschwinge und Steuerglied in vergrößertem Maßstab in mehreren Rissen
Fig. 8 zweites Ausführungsbeispiel eines Fersenhalters in Verbindung mit einer Schwenkplatte in Fahrtstellung im Längsschnitt
Fig. 9 Draufsicht auf Fersenhalter nach Fig. 8 in Fahrtstellung
Fig. 10 Fersenhalter nach der Schnittlinie X-X in Fig. 8 bei horizontaler Verschwenkung
Fig. 11 drittes Ausführungsbeispiel einer kompletten Sicherheitsskibindung, bei dem der Sohlenhalter an der Schwenkplatte angelenkt ist, in Fahrtstellung im Längsschnitt
Fig. 12 Horizontalschnitt durch die Rastschwinge in der Ebene der Bohrung in vergrößertem Maßstab
Fig. 13 Draufsicht auf eine Sicherheitsskibindung nach Fig. 11 in Fahrtstellung
Fig. 14 Sicherheitsskibindung nach der Schnittlinie XIV-XIV in Fig. 11 bei horizontaler Verschwenkung

Das erste Ausführungsbeispiel nach den Fig. 1 bis 7d stellt eine Sicherheitsskibindung, insbesondere einen Fersenhalter dar. Nach den Fig. 1 bis 4 ist auf der Oberseite eines Ski 1 mittels nicht dargestellter Schrauben eine Grundplatte 2 befestigt, die in ihrem hinteren Bereich eine Hochachse 3, im vorderen Bereich eine kreisförmige Querschiene 4 und am vorderen Ende einen Fortsatz 5 in Form eines vertikalen Zapfens trägt, der in der Mittellängsachse der Grundplatte 2 liegt.

An der Hochachse 3 ist ein Gehäuse 6 im hinteren Bereich seines Bodens 6a in der horizontalen Ebene verschwenkbar gelagert, wobei der Boden 6a vorne in der Querschiene 4 geführt ist, wodurch das Gehäuse 6 gegen ein Abheben von der Grundplatte 2 gesichert ist.

Das Gehäuse 6 ist mit einer von einer Feder 7 beaufschlagten Rastvorrichtung 11, 12 versehen, die aus einer Rastschwinge 11 und einem Steuerglied 12 besteht. Das der Rastvorrichtung 11, 12 abgewandte Ende der Feder 7 stützt sich an einem Federteller 8 ab, der mit einer im Gehäuse 6 mittels Gewinde verstellbaren Einstellvorrichtung 9 verstellt werden kann, wodurch die Federspannung reguliert wird. Das andere Ende der Feder 7 stützt sich an einem im Gehäuse 6 verschiebbaren Widerlager 10 ab. Am vorderen Ende des Gehäusebodens 6a ist die in Seitenansicht wie ein spiegelbildliches L ausgebildete Rastschwinge 11 mit dem freien Ende ihres vertikalen Balkens mittels einer Schwenkachse 13 befestigt, wobei der vertikale Balken in seinem mittleren Bereich als eine Achse 11 a für das Steuerglied 12 ausgebildet ist; das Ende des horizontalen Balkens ist als Rastnase 11 c ausgeformt. Das Steuerglied 12 ist L-förmig ausgebildet, wobei sein vertikaler Balken eine Längsbohrung 12a aufweist, die von der Achse 11 a der Rastschwinge 11 durchsetzt wird, und sein horizontaler Balken in Draufsicht U-förmig ist, wobei der Fortsatz 5 der Grundplatte 2 zwischen den Schenkeln 12b des U zu liegen kommt. Die dem Widerlager 10 der Feder 7 zugewandten Kanten 12c des Steuergliedes 12 sind nach oben hin in zunehmendem Maße abgeschrägt, was aus den Fig. 7a-d ersichtlich ist, welche die Seitenansicht, die Draufsicht, die Ansicht nach Fig. 7a in Richtung des Pfeiles A der Rastvorrichtung 11, 12 und den Schrägriß des Steuergliedes 12 darstellen. Die dem Widerlager 10 der Feder 7 zugewandten Seiten der vertikalen Balken von Rastschwinge 11 und Steuerglied 12 sind als Anlageflächen 11 b bzw. 12d für das Widerlager 10 ausgebildet.

Ein Sohlenhalter 14, der an seinem vorderen Ende einen Sohlenniederhalter 14a und einen Trittsporn 14b trägt, ist mit einer Querachse 15 am vorderen, oberen Teil des Gehäuses 6 schwenkbar gelagert. Die vordere Wand des Sohlenhalters 14 weist an ihrer dem Skischuh abgewandten Seite eine Steuerfläche auf, die in der Zeichnungsebene dargestellt als Steuerkurve 14c erscheint, die aus einem oberen und einem unteren Ast besteht, welche Äste sich im Auslösepunkt 14d des Fersenhalters treffen. An der Steuerkurve 14c liegt die Rastschwinge 11 mit ihrer Rastnase 11 an.

Des weiteren weist der horizontale Balken der Rastschwinge 11 etwa in seiner Mitte eine Bohrung 11 d für einen Bolzen 16 auf, an dem ein Auslösehebel 17 angelenkt ist, der mit seinem kurzen, U-förmig gestalteten Arm 17a am unteren Teil des Sohlenhalters 14 angreift. Schlitzförmige Ausnehmungen 14e im Sohlenhalter 14 ermöglichen die Schwenkbewegung des Auslösehebels 17. Diese Ausbildung ist für sich bekannt und bildet nicht den Gegenstand der Erfindung.

In der in Fig. 1 und 3 dargestellten Fahrtstellung des Fersenhalters liegen die Anlageflächen 11 b bzw. 12d von Rastschwinge 11 und Steuerglied 12 am Widerlager 10 der Feder 7 eben an, die Rastnase 11 ist mit dem oberen Ast der Steuerkurve 14c in Kontakt und der Fortsatz 5 der Grundplatte 2 fluchtet mit der Längsmittelebene des Gehäuses 6. Wird der Sohlenhalter 14 vertikal nach oben belastet, so wird die Rastvorrichtung 11, 12, bestehend aus Rastschwinge 11 und Steuerglied 12, gegen die Kraft der Feder 7 um die Schwenkachse 13 nach hinten verschwenkt, wobei der Fortsatz 5 mit den beiden Schenkeln 12b des U-förmigen horizontalen Balkens des Steuergliedes 12 in Eingriff bleibt. Die Stellung des Fersenhalters am Auslösepunkt 14d ist aus Fig. 2 ersichtlich. Nach Überschreiten des Auslösepunktes 14d schwenkt der Sohlenhalter 14 aufgrund einer nicht dargestellten Öffnungsfeder hoch. Wirkt auf den Sohlenhalter 14 nur eine seitliche Kraft, so kommt es zu einer horizontalen Verschwenkung der Einheit von Gehäuse 6 und Sohlenhalter 14 um die Hochachse 3. Dabei erkennt man nach Fig. 4, daß sich das Steuerglied 12 aufgrund seiner Relativbewegung zum Fortsatz 5 um die Achse 11 a der Rastschwinge 11 entgegen der Kraft der Feder 7 verdreht. In den Fig. 5 und 6 ist ein Detail der Steuerung dargestellt, bei der die Kopplung zwischen Steuerglied 12 und Grundplatte 2 durch Fortsätze 5a in Form von zwei Zapfen hergestellt wird.

Bei diagonalen Belastungen, d. h. bei Kräften, die sowohl eine vertikale als auch eine horizontale Komponente aufweisen, kommt es zu einer gesteuerten Diagonalauslösung, d. h. daß die Vorspannung der Feder 7 durch Verschwenken der Bindung in einer Richtung die Auslösekraft in der anderen Richtung reduziert, ohne daß der Halt in der letztgenannten Richtung verlorengeht. Stellt man sich die diagonale Belastung in ihre Komponenten zerlegt vor, so kommt es bei horizontaler Verschwenkung aufgrund der Relativbewegung zwischen der Rastvorrichtung 11, 12, insbesondere dem Steuerglied 12, und dem Fortsatz 5 zu einer Kompression der Feder 7. Bei anschließend vertikaler Verschwenkung wird die Rastschwinge 11 fast kraftlos, durch einen infolge der Abschrägung der Kanten 12c des Steuergliedes 12 verkürzten Hebelarm, am Widerlager 10 der Feder 7 zur Anlage gebracht und schiebt dann das Widerlager 10 gegen die Kraft der Feder 7 so lange nach hinten, bis die Rastnase 11 c den Auslösepunkt 14d überschreitet und der Sohlenhalter 14 freikommt.

Für die willkürliche Öffnung wird, von Hand aus oder mit Hilfe eines Skistockes, eine Kraft in Richtung der Pfeiles Pf auf den Auslösehebel 17 ausgeübt, der mit seinem kurzen Arm 17a den Sohlenhalter 14 untergreift und mindestens so weit in die Höhe führt, bis die Rastnase 11c der Rastschwinge 11 den Auslösepunkt 14d überschreitet, worauf der Sohlenhalter 14 durch die Öffnungsfeder hochgeschwenkt wird.

Sowohl nach einer Sicherheitsauslösung, wie auch nach Öffnen von Hand aus, befindet sich der Fersenhalter in einstiegsbereiter Lage. Durch Niedertreten des Sohlenhalters 14 mit dem Schuh wird der Fersenhalter geschlossen.

Eine Abwandlung der ersten Ausführungsform nach Fig. 2a weist ein geringfügig verändertes Widerlager 10' für die Feder 7 auf, wodurch gewährleistet wird, daß das Steuerglied 12 in jeder Lage durch die Feder 7 beaufschlagt ist. In diesem Fall können die dem Widerlager 10' zugewandten Kanten des Steuergliedes 12 abgerundet sein, um die Beanspruchung und Abnützung der Kanten herunterzusetzen.

Bei den folgenden Ausführungen findet der Fersenhalter in Verbindung mit einer Schwenkplatte Verwendung, wobei eine komplette Bindung mit Vorderbacken nur bei der dritten Ausführungsform beschrieben ist.

Im zweiten Ausführungsbeispiel nach den Fig. 9 bis 10 ist auf einer skifesten Grundplatte 2' am hinteren Ende ein Fortsatz 5 und in ihrem mittleren Bereich eine Hochachse 3', an der eine Schwenkplatte 18, vorzugsweise gegen die Kraft einer nicht dargestellten Rückholfeder, drehbar gelagert ist. Die Schwenkplatte 18 trägt an ihrem hinteren Ende ein Gehäuse 6 mit einer federbeaufschlagten Rastvorrichtung 11, 12, einem Sohlenhalter 14 und einem Auslösehebel 17 analog zur ersten Ausführungsform.

Die vertikale Auslösung erfolgt wie beim ersten Ausführungsbeispiel. Beim Auftreten einer seitlichen Kraft verdreht sich die Schwenkplatte 18 um die Hochachse 3' gemeinsam mit dem Gehäuse 6, der Rastvorrichtung 11, 12 und dem Sohlenhalter 14. Durch die Relativbewegung zwischen der Rastvorrichtung 11, 12, insbesondere dem Steuerglied 12, und dem Fortsatz 5 kommt es, wie oben bereits beschrieben, zu einer Kompression der Feder 7. Die rein horizontale Auslösung über einen Vorderbacken wird bei der folgenden Ausführungsform beschrieben.

Die dritte Ausführungsform nach den Fig. 11 bis 14 weist eine skifeste Grundplatte 2" auf, die in ihrem mittleren Bereich eine Hochachse 3" hat, an der eine Schwenkplatte 18" drehbar gelagert ist. Die Grundplatte 2" trägt an ihrem hinteren Ende ein Gehäuse 6 mit einer federbeaufschlagten Rastvorrichtung analog zur ersten Ausführungsform. Die Schwenkplatte 18" hat im Bereich, der über dem Steuerglied 12 der Rastvorrichtung 11", 12 zu liegen kommt, zwei Fortsätze 5a", die in der Form von Querwänden aufragen und zwischen sich den U-förmigen Teil des Steuergliedes 12 in Führung haben. Die Schwenkplatte 18" setzt sich von den Fortsätzen 5a" nach hinten in zwei Seitenwände 18a" fort, die eine Querachse 15 für einen Sohlenhalter 14" tragen. Außerdem ist der vordere Bereich der Schwenkplatte 18" an seiner Unterseite mit einer Führungsnut 18b" versehen, in die eine Führungsplatte 2a" eingreift, die am vorderen Teil der Grundplatte 2" montiert ist. Fin Auslösehebel 17" ist mittels eines Bolzens 16 an der Rastschwinge 11" angelenkt. Da der Sohlenhalter 14" als. Teil der Schwenkplatte 18" gegenüber der Rastschwinge 11" eine horizontale Relativbewegung ausführen kann, ist die Steuerfläche, in den Figuren als Steuerkurve 14c" dargestellt, entsprechend breit gestaltet. Da der Auslösehebel 17" infolge der schlitzförmigen Ausnehmungen 14e" im Sohlenhalter 14" beim Verdrehen der Schwenkplatte 18" mitgeführt wird, weist die Rastschwinge 11" eine, im Horizontalschnitt betrachtet, diaboloförmig aufgeweitete Bohrung 11d" für den Bolzen 16 auf (Fig. 12). Des weiteren ist der Auslösehebel 17" zum Durchführen der Schwenkbewegung entsprechend breit gestaltet.

Die vertikale Auslösung erfolgt wie bei der ersten Ausführungsform. Beim Auftreten einer seitlichen Kraft verdreht sich die Schwenkplatte 18" und nimmt über die beiden Fortsätze 5a" das Steuerglied 12 gegen die Kraft der Feder 7 mit. Mit der Schwenkplatte 18" wird der Sohlenhalter 14" und in dessen schlitzförmigen Ausnehmungen 14e" der Auslösehebel 17" mitgedreht. Da die Rastschwinge 11" im Gehäuse 6 angelenkt und dieses am Ende der Grundplatte 2" integriert ist, gleitet ihre Rastnase 11c" entlang der Steuerfläche des Sohlenhalters 14". Da der Bolzen 16 sich mit dem Auslösehebel 17" in horizontaler Ebene wegdreht, ist in der Rastschwinge 11" für den Bolzen 16 die oben erwähnte Freistellung in Form der aufgeweiteten Bohrung 11 d" vorgesehen.

Der Mechanismus der diagonalen Auslösung ist derselbe wie in den vorhergehenden Ausführungsformen. Bei einer rein horizontalen Verdrehung ist der Fersenhalter mit einem Vorderbacken 19 so abgestimmt, daß es ab einem bestimmten Schwenkwinkel nur über den Vorderbacken 19 zur Auslösung kommt. Diese Auslösung tritt ein, bevor das Steuerglied 12 über seine Verdrehung die Feder 7 so weit komprimiert hat, daß auch die Rastschwinge 11" kraftlos frei werden würde. Somit gibt der Fersenhalter bei Überlastung nur in vertikaler und diagonaler Richtung frei.

In den Fig. 11, 13 und 14 ist eine der möglichen Ausführungsarten des Auslösemechanismus des Vorderbackens 19 dargestellt, bei der das Auslösen durch Zusammenwirken von einer am vorderen Ende der Grundplatte 2" ausgebildeten Steuerkulisse 2b" mit zwei Rastrollen 20, die sich an der Unterseite des Vorderbackens 19 befinden, der mittels eines Schwenkbolzens 21 an der Schwenkplatte 18" gelagert ist, zustandekommt. Die Steuerkulisse 2b" besteht dabei aus einem Kreisbogenstück 2c" mit Zentrum Hochachse 3", das in der Mitte eine Aussparung 2d" aufweist. Bei einer Drehbewegung der Schwenkplatte 18" rollen die Rastrollen 20 entlang des Kreisbogenstückes 2c" der Steuerkulisse 2b", so lange bis sie dieses verlassen und der Vorderbacken 19 sich um den Schwenkbolzen 21 so weit verdrehen kann, bis eine Rastrolle 20 am tiefsten Punkt der Aussparung 2d" anliegt. In dieser Stellung kommt der Skischuh an seiner Spitze seitlich frei.

Die Erfindung ist auf die dargestellten Ausführungsbeispiele nicht eingeschränkt. Es sind weitere Abwandlungen denkbar, ohne den Rahmen des Schutzumfanges zu verlassen. Die Verwendung von zwei Fortsätzen ist zur Variante mit einem Fortsatz eine äquivalente Lösung, wobei wesentlich ist, daß das Gehäuse mit der Rastvorrichtung relativ zu diesen Fortsätzen beweglich ist, unabhängig davon, ob die Fortsätze skifest oder an einem zum Ski relativ horizontal verschwenkbaren Teil vorgesehen sind.

Zur Verminderung von Reibungskräften können, wie für sich bekannt, zwischen eine Gleitbewegung durchführenden Bauteilen reibungsvermindernde Elemente aus einem geeigneten Material vorgesehen sein oder diese Bauteile eine Beschichtung aus solchem Material aufweisen. Beispielsweise können die Fortsätze auch mit Rollen ausgestattet werden.

Die vorangehend beschriebenen Bindungen sind vor allem für die Verwendung von Schuhen mit einer zumindest gruppenweise einheitlichen Sohlenlänge gedacht. Bei Bedarf kann eine Anpassung an unterschiedliche Sohlenlängen durch die Verstellbarkeit des Vorderbackens erfolgen. Derartige Lösungen sind bekannt, beispielsweise wird auf die AT-PS 352.599 hingewiesen.

## Patentansprüche

1. Sicherheitsskibindung, insbesondere Fersenhalter, die ein Gehäuse (6) mit einer Rastvorrichtung (11, 11" ; 12) und einen um eine Querachse (15) vertikal hochschwenkbaren Sohlenhalter (14, 14") aufweist, wobei das Gehäuse (6) und eine Platte (2, 2'; 18") relativ zueinander um eine Hochachse (3, 3', 3") horizontal verschwenkbar sind, und wobei die Rastvorrichtung (11, 11"; 12) an einer zur Querachse (15) parallelen Schwenkachse (13) gelagert von einer einzigen Feder (7) beaufschlagt ist und mit dem Sohlenhalter (14, 14") und einem Fortsatz (5, 5a ; 5a") der Platte (2, 2'; 18") zusammenwirkt, wobei die Feder (7) zugleich Auslösefeder für die Vertikalverschwenkung des Sohlenhalters (14, 14") als auch für die relative Horizontalverschwenkung des Gehäuses (6) zur Platte (2, 2'; 18") ist, und die Rastvorrichtung (11, 11"; 12) bei Verschwenkung in einer Richtung die Federkraft zur Auslösung bei Verschwenkung in der dazu senkrechten Richtung reduziert, dadurch gekennzeichnet, daß die Rastvorrichtung (11, 11"; 12) zweigeteilt ausgebildet ist und eine an der Schwenkachse (13) angelenkte Rastschwinge (11, 11") und ein Steuerglied (12) aufweist, welches drehbar an einer an der Rastschwinge (11, 11") ausgebildeten Achse (11 a, 11a") angeordnet ist, welche zur Schwenkachse (13) senkrecht verläuft, wobei die Rastschwinge (11, 11") mit einer Steuerkurve (14c, 14c") des Sohlenhalters (14, 14") und das Steuerglied (12) mit mindestens einem Fortsatz (5, 5a; 5a") der Platte (2, 2' ; 18") zusammenwirkt.

2. Bindung nach Anspruch 1, dadurch gekennzeichnet, daß die Rastschwinge (11, 11"), in Fahrtstellung betrachtet, aus einem horizontalen und einem vertikalen Balken besteht, von denen der vertikale Balken mit seinem freien Ende am Boden (6a) des Gehäuses (6) angelenkt ist und dieser Balken in seinem mittleren Bereich als die Achse (11 a, 11 a") für das Steuerglied (12) ausgebildet ist, und der horizontale Balken mit seinem freien Ende als Rastnase (11 c, 11 c") ausgeformt ist.

3. Bindung nach Anspruch 1, dadurch gekennzeichnet, daß das Steuerglied (12) im wesentlichen L-förmig ausgebildet ist, wobei sein vertikaler Balken eine Längsbohrung (12a) aufweist, die von der Achse (11 a, 11 a") der Rastschwinge (11, 11") durchsetzt ist und sein horizontaler Balken in Draufsicht U-förmig ist.

4. Bindung nach den Ansprüchen 1 bis 3, dadurch gekennzeichnet, daß die der Feder (7), welche an einem im Gehäuse (6) verschiebbaren Widerlager (10) anliegt, zugewandten Seiten der vertikalen Balken von Rastschwinge (11, 11") und Steuerglied (12) als abgeflachte Anlageflächen (11 b, 11 b" ; 12d) für das Widerlager (10) ausgebildet sind.

5. Bindung nach Anspruch 3 und 4, dadurch gekennzeichnet, daß die Anlagefläche (12d) des Steuergliedes (12) eine im oberen Teil trapezförmige Form hat, die durch die zunehmende Abschrägung der dem Widerlager (10) zugewandten Kanten (12c) des vertikalen Balkens des Steuergliedes (12) entsteht. (Fig. 7a-7d)

6. Bindung nach Anspruch 1 und 3, dadurch gekennzeichnet, daß der Fortsatz (5) in Form eines vertikalen Zapfens sich in der Mittellängsachse der platte (2, 21 befindet und zwischen Schenkeln (12b) des U-förmigen Steuergliedes (12) zu liegen kommt.

7. Bindung nach Anspruch 1 und 3, dadurch gekennzeichnet, daß zwei Fortsätze (5a, 5a") in Form von vertikalen Zapfen oder Wänden vorhanden sind, zwischen denen die Schenkel (12b) des U-förmigen Steuergliedes (12) liegen.

8. Bindung nach Anspruch 1 und 6 oder 7, dadurch gekennzeichnet, daß die einzelnen Fortsatze (5, 5a; 5a") in jeder Lage der Rastvorrichtung (11, 11" ; 12) mit deren Steuerglied (12) in Eingriff stehen, und daß ihre Flächen, die in Kontakt mit dem Steuerglied (12) sind, gerundet ausgebildet und gegebenenfalls mit einem reibungsvermindemden Material umkleidet sind.

9. Bindung nach Anspruch 1 und einem der Ansprüche 6 bis 8, bei der der Sohlenhalter (14) am Gehäuse (6) angelenkt ist, dadurch gekennzeichnet, daß die Platte als skifeste Grundplatte (2) ausgebildet ist, in ihrem hinteren Bereich die Hochachse (3) zur Lagerung des der Rastschwinge (11) abgelegenen Bereiches des Gehäuses (6), in ihrem vorderen Bereich eine Querschiene (4) zur Führung des Bodens (6a) des Gehäuses (6) und an ihrem vorderen Ende den Fortsatz (5) trägt. (Fig. 1-4).

10. Bindung nach Anspruch 1 und einem der Ansprüche 6 bis 8, bei der der Sohlenhalter (14) am Gehäuse (6) angelenkt ist, dadurch gekennzeichnet, daß die Platte als skifeste Grundplatte (2') ausgebildet ist, die in ihrem mittleren Bereich die Hochachse (3') und an ihrem hinteren Ende den Fortsatz (5) trägt, und daß das Gehäuse (6) einstückig mit einer um die Hochachse (3') der Grundplatte (2') drehbaren Schwenkplatte (18) ausgebildet und an deren hinterem Ende vorgesehen ist. (Fig. 8-10).

11. Bindung nach Anspruch 1 und einem der Ansprüche 6 bis 8, dadurch gekennzeichnet, daß das Gehäuse (6) einstückig mit einer skifesten Grundplatte (2"), die in ihrem mittleren Bereich die Hochachse (3") aufweist, ausgebildet und an deren hinterem Ende vorgesehen ist, und daß die Platte als eine um die Hochachse (3") der Grundplatte (2") drehbar gelagerte Schwenkplatte (18") ausgebildet ist, in ihrem hinteren Bereich die beiden Fortsätze (5a") aufweist und den Sohlenhalter (14") am hinteren Ende angelenkt trägt. (Fig. 11, 13, 14).

12. Bindung nach Anspruch 1 und 11, dadurch gekennzeichnet, daß die Steuerkurve (14c") des Sohlenhalters (14") eine horizontale Relativbewegung zwischen Sohlenhalter (14") und Rastschwinge (11") zulassend gestaltet ist.

13. Bindung nach Anspruch 1, dadurch gekennzeichnet,' daß der horizontale Balken der Rastschwinge (11, 11") etwa in der Mitte eine Bohrung (11 d, 11 d") aufweist, die für einen Bolzen (16) bestimmt ist, der einen Auslösehebel (17, 17") für die willkürliche Öffnung des Fersenhalters trägt.

14. Bindung nach Anspruch 13, dadurch gekennzeichnet, daß die Bohrung (11d"), im Horizontalschnitt betrachtet, diaboloförmig aufgeweitet ist. (Fig. 12).

15. Bindung nach Anspruch 1, dadurch gekennzeichnet, daß das Steuerglied (12) in jeder, Lage am von der Feder (7) beaufschlagten Widerlager (10') anliegt.

## Claims

1. A safety ski binding, particularly a heel clamp, comprising a housing (6) provided with a detent mechanism (11, 11"; 12), and a sole clamp member (14, 14") mounted for pivoting vertically upwards about a transverse axis (15), said housing (6) and a plate member (2, 2'; 18") being horizontally pivotable relative to one another about an upright axis (3, 3', 3"), said detent mechanism (11, 11"; 12) being mounted on a pivot axis (13) extending parallel to said transverse axis (15) and subjected to the action of a single spring (7) for cooperation with said sole clamp member (14, 14") and a projection (5, 5a; 5a") of said plate member (2, 2' ;18), said spring (7) acting simultaneously as a release spring for the vertical pivoting of said sole clamp member (14, 14") and for the horizontal pivoting of said housing (6) relative to said plate member (2, 2' ;18), said detent mechanism (11, 11" ; 12) being effective on pivotal displacement in one direction to reduce the spring. force for the release operation in a direction perpendicular to said pivotal displacement, characterized in that said detent mechanism (11, 11" ; 12) is of two-piece construction comprising a detent arm (11, 11") articulated about said pivot axis (13) and a control member (12) mounted for rotation about an axis (11 a, 11 a") defined on said detent arm (11,. 11") and extending perpendicular to said pivot axis (13), said detent arm (11, 11") cooperating with a control curve (14c, 14c") of said sole clamp member (14, 14"), and said control member (12), with at least one projection (5, 5a; 5a") of said plate member (2, 2' ; 18).

2. A binding according to claim 1, characterized in that said detent arm (11, 11"), as viewed in the skiing direction, consists of a horizontal section and a vertical section, the free end of said vertical section being hinged to the bottom (6a) of said housing (6), a central portion of said vertical section being formed as said axis (11 a, 11 a") for said control member (12), the free end of said horizontal section being formed as a detent nose (11c, 11c").

3. A binding according to claim 1, characterized in that said control member (12) is of substantially L-shaped configuration, its vertical leg being formed with a longitudinal bore (12a) for said axis (11 a, 11 a" of said detent arm (11, 11") to extend therethrough, it horizontal leg being U-shaped as viewed from above.

4. A binding according to any of claims 1 to 3, characterized in that the sides of the vertical portions of said detent arm (11, 11") and said control member (12) facing towards said spring (7) are formed as flat abutment faces (11 b, 11 b" ; 12d) for a support bearing (10) slidingly displaceable in said housing (6) and acting as an abutment for said spring (7).

5. A binding according to claims 3 and 4, characterized in that the upper portion of said abutment face (12d) of said control member (12) is of trapezoidal shape resulting from a progressive taper of the edges (12c) of the vertical leg of said control member (12) facing towards said support bearing (10) (Figs.7a-7d).

6. A binding according to claims 1 and 3, characterized in that said projection (5) is formed as a vertical spigot disposed in the longitudinal center axis of said plate member (2, 2") to be received between the legs (12b) of said U-shaped control member (12).

7. A binding according to claims 1 and 3, characterized in that there are provided two projections (5a, 5a") in the form of vertical spigots or walls for receiving the legs (12b) of said U-shaped control member (12) therebetween.

8. A binding according to claims 1 and 6 or 7, characterized in that in any position of said detent mechanism (11, 11" ; 12) the individual projections (5, 5a; 5a") are in engagement with said control member (12), and that the surfaces of said projections contacting said control member (12) are rounded and optionally lined with a friction- reducing material.

9. A binding according to claim 1 and any of claims 6 to 8, wherein said sole clamp member (14) is hinged to said housing (6), characterized in that said plate member is formed as a base plate (2) fixedly secured to the ski, a rear portion of said base plate (2) carrying. said upright axis (3) for mounting said housing (6) at a portion thereof spaced from said detent arm (11), a front portion of said base plate (2) carrying a transverse rail (4) for guiding the bottom (6a) of said housing (6), and the front end of said base plate (2) carrying said projection (5) (Figs. 1-4).

1.0. A binding according to claim 1 and any of claims 6 to 8, wherein said sole clamp member (14) is hinged to said housing (6), characterized in that said plate member is formed as a base plate (2) fixedly secured to the ski and carrying said upright axis (3') at its central portion and said projection (5) at its rear end, and that said housing (6) is integrally connected to and provided on the rear end of a pivot plate (18) mounted for rotation about said upright axis (3') of said base plate (2').

11. A binding according to claim 1 and any of claims 6 to 6, characterized in that said housing (6) is integrally connected to and provided on the rear end of a base plate (2") fixedly secured to the ski and carrying said upright axis (3") at its central portion, and that said plate member is formed as a pivot plate (18") mounted for rotation about said upright axis (3") of said base plate (2") and carrying said two projections (5") on its rear portion and said sole clamp member (14") hinged to its rear end (Figs. 11, 13, 14).

12. A binding according to claims 1 and 11, characterized in that said control curve (14c") of said sole clamp member (14") is formed so as to permit a horizontal movement of said sole clamp member (14") and said detent arm (11") relative to one another.

13. A binding according to claim 1, characterized. in that an intermediate portion of the horizontal section of said detent arm (11, 11") is formed with a bore (11 d, 11 d") for receiving a bolt (16) carrying a release lever (17, 17") for the intentional release of the heel clamp.

14. A binding according to claim 13, characterized in that said bore (11d") is of increasing diameter from the center towards both of its ends (Fig. 12).

15. A binding according to claim 1, characterized in that in any of its positions said control member (12) abuts said support bearing (10) engaged by said spring (7).

## Revendications

1. Fixation de sécurité pour skis, en particulier fixation du talon munie d'un boîtier (6) associé à un dispositif d'encliquetage (11, 11"; 12) et d'un cale-semelle (14, 14") pouvant effectuer des pivotements ascendants verticaux autour d'un axe transversal (15), le boîtier (6) et une plaque (2, 2' ; 18") pouvant pivoter horizontalement l'un par rapport à l'autre autour d'un axe vertical (3, 3', 3"), et le dispositif d'encliquetage (11, 11" ; 12), monté sur un axe de pivotement (13) parallèle à l'axe transversal (15) et sollicité par un unique ressort (7), coopérant avec le cale-semelle (14, 14") et avec un prolongement (5, 5a ; 5a") de la plaque (2, 2' ; 18"), fixation dans laquelle le ressort (7) est simultanément un ressort de déclenchement tant pour le pivotement vertical du cale-semelle (14, 14") que pour le pivotement horizontal du boîtier (6) par rapport à la plaque (2, 2'; 18"), et le dispositif d'encliquetage (11, 11" ; 12) réduisant, lors d'un pivotement dans une direction, la force élastique destinée au déclenchement lors d'un pivotement dans la direction perpendiculaire, caractérisée par le fait que le dispositif d'encliquetage (11, 11"; 12) est réalisé en deux parties et comprend une biellette encliquetable (11, 11") articulée sur l'axe de pivotement (13), ainsi qu'un organe de commande (12) monté rotatif sur un axe (11 a, 11 a") qui est ménagé sur la biellette encliquetable (11, 11") et s'étend perpendiculairement à l'axe de pivotement (13), la biellette encliquetable (11, 11") coopérant avec une came de commande (14c, 14c") du cale-semelle (14, 14"), et l'organe de commande (12) coopérant avec au moins un prolongement (5, 5a ; 5a") de la plaque (2, 2" ; 18").

2. Fixation selon la revendication 1, caractérisée par le fait que la biellette encliquetable (11, 11") se compose, observée dans la position de déplacement, d'une barrette horizontale et d'une barrette verticale parmi lesquelles la barrette verticale est articulée, par son extrémité libre, sur le fond (6a) du boîtier (6) et cette barrette matérialise, dans sa zone centrale, l'axe (11 a, 11 a") associé à l'organe de commande (12), et la barrette horizontale est configurée en un bec à déclic (11 c, 11c") à son extrémité libre.

3. Fixation selon la revendication 1, caractérisée par le fait que l'organe de commande (12) est substantiellement réalisé de configuration en L, sa barrette verticale présentant un perçage longitudinal (12a) qui est traversé par l'axe (11 a, 11 a") de la biellette encliquetable (11, 11"), et sa barrette horizontale ayant la forme d'un U observée en plan.

4. Fixation selon les revendications 1 à 3, caractérisée par le fait que les côtés des barrettes verticales de la biellette encliquetable (11, 11") et de l'organe de commande (12), qui sont tournés vers le ressort (7) applique sur une contre-butée (10) pouvant coulisser dans le boîtier (6), sont réalisés sous la forme de surfaces de contact aplaties (11 b, 11 b"; 12d) destinées à la contre-butée (10).

5. Fixation selon les revendications 3 et 4, caractérisée par le fait que la surface de contact (12d) de l'organe de commande (12) possède une forme trapézoidale en partie haute, à laquelle donne naissance le biseau croissant des arêtes (12c) de la barrette verticale de l'organe de commande (12), tournées vers la contre-butée (10) (figures 7a-7d).

6. Fixation selon les revendications 1 et 3, caractérisée par le fait que le prolongement (5), revêtant la forme d'un tenon vertical, se trouve dans l'axe médian longitudinal de la plaque (2, 2') et vient se placer entre des branches (12b) de l'organe de commande (12) configuré en U.

7. Fixation selon les revendications 1 et 3, caractérisée par la présence de deux prolongements (5a, 5a") revêtant la forme de parois ou tenons verticaux. entre lesquel(le)s se trouvent les branches (12b) de l'organe de commande (12) configuré en U.

8. Fixation selon les revendications 1 et 6 ou 7, caractérisée par le fait que les prolongements individuels (5, 5a ; 5a") sont en prise, dans chaque position du dispositif d'encliquetage (11, 11"; 12), avec l'organe de commande (12) de ce dernier; et par le fait que leurs surfaces en contact avec l'organe de commande (12) sont de réalisation arrondie et sont, éventuellement, revêtues d'un matériau atténuateur de frottement.

9. Fixation selon la revendication 1 et l'une des revendications 6 à 8, dans laquelle le cale-semelle (14) est articulé sur le boîtier (6), caractérisée par le fait que la plaque est réalisée sous la forme d'une plaque de base (2) assujettie au ski, qui porte dans sa région postérieure l'axe vertical (3) en vue du montage de la région du boîtier (6) tournée à l'oppose de la biellette encliquetable (11) ; dans sa région antérieure, un rail transversal (4) en vue de guider le fond (6a) du boîtier (6) ; et le prolongement (5) à son extrémité antérieure (figures 1-4).

10. Fixation selon la revendication 1 et l'une des revendications 6 à 8, dans laquelle le cale-semelle (14) est articulé sur le boîtier (6), caractérisée par le fait que la plaque est réalisée sous la forme d'une plaque de base (2') assujettie au ski, qui porte l'axe vertical (3') dans sa région centrale et le prolongement (5) à son extrémité postérieure ; et par le fait que le boîtier (6) est réalisé d'un seul tenant avec une plaque pivotante (18) pouvant tourner autour de l'axe vertical (3') de la plaque de base (2'), et est prévu à l'extrémité postérieure de ladite plaque (figures 8-10).

11. Fixation selon la revendication 1 et l'une des revendications 6 à 8, caractérisée par le fait que le boîtier (6) est réalisé d'un seul tenant avec une plaque de base (2") assujettie au ski, qui présente l'axe vertical (3") dans sa région centrale, et est prévu à l'extrémité postérieure de ladite plaque ; et par le fait que la plaque est conçue en tant que plaque pivotante (18") montée rotative autour de l'axe vertical (3")- de la plaque de base (2"), présente les deux prolongements (5a") dans sa région postérieure, et porte le cale-semelle (14") de manière articulée à l'extrémité postérieure (figures 11, 13, 14).

12. Fixation selon les revendications 1 et 11, caractérisée par le fait que la came de commande (14c") du cale-semelle (14") est configurée de manière à autoriser un mouvement relatif horizontal du cale-semelle (14") et de la biellette encliquetable (11").

13. Fixation selon la revendication 1, caractérisée par le fait que la barrette horizontale de la biellette encliquetable (11, 11") présente, sensiblement au centre, un perçage (11 d, 11d") qui est destiné à une cheville (16) portant un levier de déclenchement (17, 17") pour l'ouverture délibérée de la talonnière.

14. Fixation selon la revendication 13, caractérisée par le fait que le perçage (11 d") est évasé en forme de diabolo observé en coupe horizontale (figure 12).

15. Fixation selon la revendication 1, caractérisée par le fait que l'organe de commande (12) est appliqué, dans chaque position, sur la contre-butée (10') sollicitée par le ressort (7).
